# EUROPÄISCHE PATENTSCHRIFT

(11) **EP 1 956 957 B1**
(45) Veröffentlichungstag und Bekanntmachung des Hinweises auf die Patenterteilung: **04.10.2017**
(21) Anmeldenummer: 06807147.1
(22) Anmeldetag: 11.10.2006
(51) Int. Cl.: A47L 9/16

(54) **STAUBSAUGER MIT FLIEHKRAFTABSCHEIDER**
VACUUM CLEANER COMPRISING A CYCLONE DUST COLLECTOR
ASPIRATEUR POURVU D'UN SEPARATEUR CENTRIFUGE

(30) Priorität: 29.11.2005 DE 102005056922
(43) Veröffentlichungstag der Anmeldung: 20.08.2008
(73) Patentinhaber: BSH Hausgeräte GmbH, 81739 München (DE)
(72) Erfinder: BÖCK, Armin, 97633 Grossbardorf (DE); GEIS, Marko, 97640 Oberstreu (DE); KRAMMER, Michael, 97659 Schönau (DE); SCHWARZ, Heribert, 97616 Bad Neustadt (DE)
(86) Internationale Anmeldenummer: PCT/EP2006/067276
(87) Internationale Veröffentlichungsnummer: WO 2007/062895

(56) Entgegenhaltungen:
- FR-A1- 2 778 546
- JP-A- 2003 204 903
- US-A- 1 759 947
- US-A- 5 350 432

## Beschreibung

Die Erfindung betrifft einen Staubsauger mit einem Fliehkraftabscheider nach dem Oberbegriff von Anspruch 1.

Derartige Staubsauger sind aus verschiedensten Anmeldungen bekannt. Bestandteile eines derartigen Staubsaugers sind im Wesentlichen eine oder mehrere Düsen zum Einsaugen des Staubes, ein Saugrohr, welches je nach Aufbau des Staubsaugers als Boden-, Hand- oder Upright-sauger kürzer oder länger bzw. starr oder flexibel ausgeführt ist, ein oder mehrere Fliehkraftabscheider, ein Staubbehälter, der Bestandteil des oder der Fliehkraftabscheider sein kann oder als separater Staubsammelbehälter ausgebildet ist, ein Unterdruckraum, über den die Luft von einem Gebläse angesaugt wird, sowie gegebenenfalls ein Feinstaubfilter zum Endreinigen der austretenden Luft.

Ein gattungsgemäßer Staubsauger ist aus der DE 100 21 594 A1 bekannt. Der dort beschriebene Staubsauger umfasst im Wesentlichen die gewöhnlichen Bauteile eines herkömmlichen Bodenstaubsaugers. Das Gehäuse wird von einer Unterschale und einem Staubraumdeckel gebildet. In dem Staubraum befindet sich jedoch anstelle des Staubbeutels eine Staubbox, bestehend aus einem Fliehkraftabscheider der ein Tauchrohr umfasst, einem Staubsammelraum und einem Filter. Es ist sehr beliebt, derartige Staubsauger aus herkömmlichen Staubbeutel-Staubsaugern zu entwickeln, wodurch Entwicklungskosten gespart werden können, indem alle verwendbaren Bauteile des herkömmlichen Staubsaugers auch in der beutellosen Variante weiter verwendet werden. So wird in der DE 100 21 594 A1 vorgeschlagen, die Staubbox einfach an Stelle des bisherigen Staubbeutels in einen herkömmlichen Staubsauger einzufügen um so das bekannte Gehäuse wieder zu verwenden. Nachteilig ist dabei, dass der Sammelraum, der nunmehr für das Sammeln des Staubes zur Verfügung steht, aufgrund des Platzbedarfes insbesondere des Fliehkraftabscheiders deutlich verringert ist.

Deshalb wurden Staubsauger mit Fliehkraftabscheider wie der in der 10 2005 047 075.0 beschriebene entwickelt, bei denen der oder die Fliehkraftabscheider auf den Staubraum aufgesetzt sind. Dadurch dass der Fliehkraftabscheider außerhalb des Gehäuses angeordnet wird, wird vermieden, dass die Staubsammelkapazität durch den zusätzlich benötigten Fliehkraftabscheider beschränkt wird. Ein weiterer ähnlich aufgebauter Staubsauger ist in der GB 2 402 047 A beschrieben. Bei diesem Modell wird jedoch der abgeschiedene Staub direkt im Abscheideraum selbst gesammelt und zusammen mit dem gesamten Fliehkraftabscheider zum Entleeren entnommen. Aus der französischen Offenlegungsschrift FR 2778546 A1 ist ein Staubsauger mit einem Wirbelabscheider bekannt, bei dem Einlass und der Auslass parallel zueinander an gegenüberliegenden Enden des Wirbelabscheiders und parallel zur Längsstreckung des Wirbelabscheiders angeordnet sind, sodass Einlass, Wirbelabscheider und Auslass auf einer gemeinsamen Geraden liegen.

Bei all diesen Staubsaugern tritt das Problem auf, dass sich insbesondere im Bereich der Verbindungsleitungen zu und vom Fliehkraftabscheider Schmutz festsetzen kann; besonders mit langen Haaren kontaminierter, feuchter Staub verursacht hier oftmals Probleme. Dabei auftretende Verstopfungen können zu Leistungseinbußen des Staubsaugers bzw. im schlimmsten Fall sogar zu Ausfällen führen.

Der Erfindung liegt die Aufgabe zugrunde, einen Staubsauger mit Fliehkraftabscheider zu entwickeln, bei dem die Gefahr der Verstopfung zumindest reduziert wird.

Gelöst wird die Aufgabe gemäß der Erfindung durch einen Staubsauger mit Fliehkraftabscheider mit den Merkmalen von Anspruch 1.

Erfindungsgemäß weist der Fliehkraftabscheider des Staubsaugers einen Axialeinlauf für die staubbeladene Luft auf. Dadurch ist sowohl der Lufteinlass als auch das an diesen anschließende Saugrohr in dieselbe Richtung ausgerichtet wie der Fliehkraftabscheider selbst. Dadurch ergeben sich zwischen all diesen Bestandteilen glatte unproblematische Übergänge, die keinerlei Basis zum Festsetzen von Schmutz bieten, so dass Verstopfungen in diesem Bereich aufgrund der erfindungsgemäßen Anordnung weitgehend vermieden werden können. Bei herkömmlichen Staubsaugern mit Fliehkraftabscheider ist der Lufteintritt in den Fliehkraftabscheider üblicherweise radial angeordnet, so dass Saugrohr und Lufteintritt senkrecht auf den Fliehkraftabscheider stehen. Dadurch ist eine Luftumlenkung um 90 ° im Verbindungsbereich von Saugrohr und Abscheider nötig. Hierbei können Verwirbelungen auftreten, die zu unerwünschtem Festsetzen von Schmutz an den Verbindungskanten der gekoppelten Elemente führen können. Dies wird durch die Erfindung vermieden indem die Verbindung geradlinig ausgeführt ist und die Umlenkung erst im Fliehkraftabscheider selbst erfolgt, in dem keine Verbindungskanten mehr auftreten. Ein weiterer Vorteil der Erfindung besteht darin, dass der Lufteinlass des Fliehkraftabscheiders, der die Verbindung zum Saugrohr darstellt und das Saugrohr selbst sich bei einer axialen Anordnung mit dem Fliehkraftabscheider fließend in das Staubsaugergehäuse einpassen. Dies bringt Designvorteile mit sich und führt auch zu einer besseren Handhabbarkeit des Staubsaugers, da keine sperrigen, in den Raum abstehenden Rohrteile mehr vorhanden sind. Diese abstehenden Teile führen bei herkömmlichen Staubsaugern oft zum Festklemmen des Staubsaugers an niedrigen Regalen oder Ähnlichem, unter denen der Staubsauger beim Saugen durchgeführt werden muss.

In einer vorteilhaften Ausführungsform wird die eingeführte Luft an einem im Inneren des Fliehkraftabscheiders angeordneten spiralförmigen Luftumlenkkörper umgelenkt und in eine radial zum Fliehkraftabscheider ausgerichtete Wirbelbewegung versetzt. Die Umlenkung der Luft findet erfindungsgemäß nicht mehr im Abkoppelbereich des Saugrohres sondern erst im Fliehkraftabscheider selbst statt, in dem die Umlenkeinheit so ausgebildet werden kann, dass keine Kanten auftreten, an denen sich Schmutz festsetzen könnte. Dies wird dadurch ermöglicht, dass die Verbindung von Fliehkraftabscheider und Saugrohr und die Luftumlenkung aufgrund des Axialeinlaufes räumlich voneinander trennbar sind.

Vorteilhafterweise ist die Luftumlenkeinheit in Form einer archimedischen Schraube ausgebildet. Hierdurch kann ein besonders glatter Übergang von der axial einströmenden Luft in einen radialen Wirbel erreicht werden.

In einer weiteren vorteilhaften Ausführungsform ist das Tauchrohr, welches zum Auslass der gereinigten Luft dient, gekröpft ausgebildet. Dadurch wird gewährleistet, dass der Luftaustritt aus dem Zentrum des Fliehkraftabscheiders weg seitlich versetzt wird, so dass im Zentrum des Fliehkraftabscheiders genügend Platz entsteht, um die im Fliehkraftabscheider angeordnete Luftumlenkeinheit ausreichend groß zu dimensionieren.

Lufteinlass und der an demselben Ende des Fliehkraftabscheiders angeordnete Luftauslass verlaufen im Anschlussbereich an den Fliehkraftabscheider parallel, so dass der geradlinige Aufbau von Fliehkraftabscheider und Luft führenden Verbindungsteilen auch hier durchgängig aufrechterhalten wird, was die bereits erwähnten Design- und Handhabungsvorteile unterstützt.

Vorteilhafterweise sind Tauchrohr und Luftumlenkeinheit einteilig mittels einer luftdichten Trennwand im Inneren des Fliehkraftabscheiders ausgebildet. Dadurch kann das Tauchrohr als Bestandteil der Luftumlenkung verwendet werden. Außerdem vereinfacht die einteilige Ausführung insbesondere bei Spritzgussverfahren die Herstellung, was die Produktionskosten des Fliehkraftabscheiders senkt.

Weitere Einzelheiten und Vorteile der Erfindung ergeben sich aus den Unteransprüchen im Zusammenhang mit der Beschreibung eines Ausführungsbeispiels, das anhand der Zeichnungen eingehend erläutert wird.

Es zeigen:
- Figur 1:: einen erfindungsgemäß aufgebauten Fliehkraftabscheider im Querschnitt und
- Figur 2:: eine schematische Oberaufsicht auf den Fliehkraftabscheider im Lufteintrittsbereich.

Figur 1 zeigt einen Schnitt durch einen erfindungsgemäßen Fliehkraftabscheider 1, der über einen Verbindungsschlauch 2 mit dem Schlauchstutzen 3 des hier nicht dargestellten Staubsaugers verbunden ist. Der Fliehkraftabscheider 1 ist schwenkbar um den Drehpunkt 4 gelagert, so dass er zur Entnahme der unter ihm im Staubsauger befindlichen separaten Staubbox vom Staubsauger weggeschwenkt werden kann. Der Verbindungsschlauch 2 mündet im Luftauslassbereich 5 in das Tauchrohr 6 des Fliehkraftabscheiders 1. Neben dem Luftaustrittsbereich 5 befindet sich luftdicht von diesem getrennt der Lufteintrittsbereich 7 des Fliehkraftabscheiders 1. Dieser ist im Bereich des Verbindungsstutzens 8 des Saugrohres 9 parallel zum Luftauslass 5 angeordnet. Dadurch tritt die Luft in axialer Richtung über den Lufteinlass 7 in den Fliehkraftabscheider 1 ein. Um genügend Platz für den Lufteinlass 7 und die an diesem erfolgende Ausbildung des Abscheidewirbels zu erhalten, ist das Tauchrohr 6 gekröpft ausgebildet. Dadurch mündet der Luftauslass 5 des Tauchrohres 6 im äußeren Wandbereich des Wirbelrohres 10 des Fliehkraftabscheiders 1. An dem dem Lufteinlass 7 und Luftauslass 5 des Fliehkraftabscheiders 1 gegenüberliegenden Ende des Wirbelrohres 10 ist an einem lösbar befestigten Deckel 11 ein ins Innere des Fliehkraftabscheiders 1 hineinreichender Apexkegel 12 ausgeformt. An diesem wird der vom Lufteinlass 7 durch das Wirbelrohr 10 zum gegenüberliegenden Ende strömende Luftwirbel ins Innere des Fliehkraftabscheiders 1 zum Tauchrohr 6 hin umgelenkt. Durch das Tauchrohr wird der umgelenkte Luftwirbel über den Luftauslass 5 an den nicht dargestellten Staubsauger abgegeben. Im Bereich der Luftumlenkung 13 befindet sich seitlich an der Wand des Wirbelrohres 10 ein Schmutzauswurf 14, welcher als Öffnung im Wirbelrohr 10 ausgebildet ist. Über diesen wird der aus der verwirbelten Luft über Zentrifugalkräfte abgeschiedene Staub an einen nicht dargestellten separaten Staubsammelbehälter abgegeben. Aufgrund der axialen Anordnung des Lufteinlasses 7 tritt das über den Verbindungsstutzen 8 mit dem Fliehkraftabscheider 1 verbundene Saugrohr 9 geradlinig in den Fliehkraftabscheider 1 ein. Dadurch wird die einströmenden Luft geradlinig an den aufgrund der Verbindung entstehenden unvermeidbaren Kanten zwischen dem Saugrohr und dem Abscheider vorbeigeführt, so dass kein Potential zum Festsetzen von in der Luft mitgeführten größeren Staubpartikeln gegeben ist. Verwirbelungen die durch die Luftumlenkung entstehen und die beim Passieren derartiger Kanten Verstopfungen verursachen können, entstehen erst im Inneren des Wirbelrohres 10, wo keine Kanten mehr auftreten. Hier wird die Luft im unteren Bereich des Lufteinlasses 7 mittels einer in Figur 2 andeutungsweise sichtbaren archimedischen Schnecke 15 umgelenkt wird.

Figur 2 zeigt einen erfindungsgemäßen Fliehkraftabscheider 1 in einer Aufsicht mit geöffnetem Lufteinlass 7 und Luftauslass 5. Im Inneren des Fliehkraftabscheiders ist hier im Lufteinlassbereich 7 die als archimedische Schnecke 15 spiralförmig aufgebaute Luftumlenkeinheit teilweise sichtbar. Diese wird zum Teil von dem gekröpft geformten Tauchrohr 6 gebildet und ist vorzugsweise als Spritzgussteil einteilig mit dem Tauchrohr 6 hergestellt.

### Bezugszeichenliste

- (1): Fliehkraftabscheider
- (2): Verbindungsschlauch
- (3): Schlauchstutzen
- (4): Drehpunkt
- (5): Luftauslassbereich
- (6): Tauchrohr
- (7): Lufteintrittsbereich
- (8): Verbindungsstutzen
- (9): Saugrohr
- (10): Wirbelrohr
- (11): Deckel
- (12): Apexkegel
- (13): Luftumlenkbereich
- (14): Schmutzauswurf
- (15): archimedische Schnecke

## Patentansprüche

1. Staubsauger mit einem Fliehkraftabscheider (1), der einen Lufteinlass (7) aufweist, der mit einem staubbeladene Luft einleitenden Saugrohr (9) verbunden ist, einen Abscheideraum (10) in dem die in eine Drehbewegung versetzte Luft den Staub mittels Zentrifugalkräften in den Staubsammelbereich des Abscheideraumes (10) abscheidet oder über einen Staubauslass (14) in einen separaten, getrennt von Abscheideraum (10) entnehmbaren Staubsammelbehälter auswirft und einen Luftauslass (5), der über ein Tauchrohr (6) mit dem Abscheideraum (10) in Verbindung steht und die gereinigte Luft an die Umgebung abführt, wobei der Lufteinlass (7) axial ausgerichtet an dem Fliehkraftabscheider (1) angeordnet ist, **dadurch gekennzeichnet, dass** der Luftauslass (5) und der am selben Ende des Fliehkraftabscheiders angeordnete Lufteinlass (7) im Anschlussbereich an den Fliehkraftabscheider parallel verlaufen.

2. Staubsauger mit Fliehkraftabscheider (1) nach Anspruch 1, **dadurch gekennzeichnet, dass** der Lufteinlass (7) eine schraubenförmige Luftumlenkeinheit (15) aufweist.

3. Staubsauger mit Fliehkraftabscheider (1) nach Anspruch 2, **dadurch gekennzeichnet, dass** die Luftumlenkeinheit (15) als archimedische Schnecke ausgebildet ist.

4. Staubsauger mit Fliehkraftabscheider (1) nach Anspruch 1, **dadurch gekennzeichnet, dass** das Tauchrohr (6) gekröpft geformt ist.

5. Staubsauger mit Fliehkraftabscheider (1) nach Anspruch 1, **dadurch gekennzeichnet, dass** das Tauchrohr (6) und die Luftumlenkeinheit (15) luftdicht getrennt miteinander verbunden sind.

## Claims

1. Vacuum cleaner with a cyclone dust collector (1), featuring an air inlet (7) which is connected to a suction tube (9) introducing dust-laden air, a separation compartment (10) in which the air to which a rotational movement is imparted separates the dust by means of centrifugal forces in the dust collection area of the separation compartment (10) or ejects the dust via a dust outlet (14) into a separate dust collector removable from the separation compartment (10) and an air outlet (5), which is connected via an immersion tube (6) to the separation compartment (10) and directs the cleaned air out into the surroundings, wherein the air inlet (7) is arranged axially aligned to the cyclone dust collector (1), **characterised in that** the air outlet (5) and the air inlet (7) arranged on the same end of the cyclone dust collector run in parallel in the area connecting to the cyclone dust collector.

2. Vacuum cleaner with cyclone dust collector (1) according to claim 1, **characterised in that** the air inlet (7) has a screw-shaped air diverter unit (15).

3. Vacuum cleaner with cyclone dust collector (1) according to claim 2, **characterised in that** the air diverter unit (15) is embodied as an Archimedes screw.

4. Vacuum cleaner with cyclone dust collector (1) according to claim 1, **characterised in that** the immersion tube (6) is in the shape of a crank.

5. Vacuum cleaner with cyclone dust collector (1) according to claim 1, **characterised in that** the immersion tube (6) and the air deflector unit (15) are connected to each other separated by an air-tight seal.

## Revendications

1. Aspirateur comprenant un séparateur centrifuge (1) qui présente une entrée d'air (7) reliée à un tube d'aspiration (9) introduisant de l'air chargé de poussière, un espace de séparation (10) dans lequel l'air mis dans un mouvement de rotation sépare la poussière dans la zone collectrice de poussière de l'espace de séparation (10) au moyen de forces centrifuges ou l'évacue, par l'intermédiaire d'une sortie de poussière (14), dans un réservoir collecteur de poussière séparé, amovible de manière séparée de l'espace de séparation (10), et une sortie d'air (5) qui communique avec l'espace de séparation (10) par l'intermédiaire d'un tube plongeur (6) et évacue l'air purifié dans les environs, l'entrée d'air (7) étant disposée sur le séparateur centrifuge de manière orientée axialement, **caractérisé en ce que** la sortie d'air (5) et l'entrée d'air (7) disposée sur la même extrémité du séparateur centrifuge s'étendent parallèlement dans la zone de raccordement au séparateur centrifuge.

2. Aspirateur comprenant un séparateur centrifuge (1) selon la revendication 1, **caractérisé en ce que** l'entrée d'air (7) présente une unité de déviation d'air (15) hélicoïdale.

3. Aspirateur comprenant un séparateur centrifuge (1) selon la revendication 2, **caractérisé en ce que** l'unité de déviation d'air (15) est réalisée comme vis d'Archimède.

4. Aspirateur comprenant un séparateur centrifuge (1) selon la revendication 1, **caractérisé en ce que** le tube plongeur (6) est formé de manière coudée.

5. Aspirateur comprenant un séparateur centrifuge (1) selon la revendication 1, **caractérisé en ce que** le tube plongeur (6) et l'unité de déviation d'air (15) sont raccordés entre eux de manière hermétiquement séparée.
